# EUROPÄISCHE PATENTSCHRIFT

(11) **EP 0 060 322 B1**
(45) Veröffentlichungstag und Bekanntmachung des Hinweises auf die Patenterteilung: **22.01.1986**
(21) Anmeldenummer: 81108668.5
(22) Anmeldetag: 22.10.1981
(51) Int. Cl.: H01B 11/04, H01B 13/04

(54) **Fernmeldekabel mit gekreuztem Grundbündel aus SZ-Verseilelementen**
Telecommunication cable with crossed basic bundle of SZ-twisted cable elements
Câble de télécommunication avec faisceau de base croisé constitué d'éléments câblés SZ

(30) Priorität: 18.03.1981 DE 3110504
(43) Veröffentlichungstag der Anmeldung: 22.09.1982
(73) Patentinhaber: Philips Kommunikations Industrie AG, 90411 Nürnberg (DE)
(72) Erfinder: Schmitz, Joachim H., Ing.grad., D-5014 Sindorf (DE); Braun, Dieter, Dr.-Ing., D-5060 Bergisch Gladbach (DE); Trodler, Dieter, Ing.grad., D-5160 Düren (DE); Cramer, Hugo, D-5000 Köln 80 (DE)
(74) Vertreter: Meier, Friedrich, Dipl.-Ing.

## Beschreibung

Die vorliegende Erfindung betrifft ein Fernmeldekabel, bestehend aus einem oder mehreren Grundbündeln, aus mindestens drei SZ-verseilten Adernpaaren oder -Vierern.

Durch die SZ-Verseilung von Paaren oder Vierern ist es möglich geworden, ein aus SZ-Paaren oder SZ-Vierern gebildetes Nachrichtenkabel, das aus einem sogenannten Grundbündel alleine oder aus mehreren Grundbündeln besteht, in einem kontinuierlichen Arbeitsgang von der Ader bis zum fertigen Grundbündel, das eventuell auch ummantelt sein kann, herzustellen. Dabei werden die einzelnen SZ-Paare oder -Vierer zum Bündel, z. B. mittels eines rotierenden Aufwicklers, verseilt. Indem bei diesen Grundbündeln die SZ-Verseilung der einzelnen zum Grundbündel zusammengefaßten Paare oder Vierer derart durchgeführt ist, daß die Übergänge von dem S- zum Z-Drall und umgekehrt zueinander phasenverschoben und/oder die einzelnen SZ-Paare oder -Vierer mit unterschiedlichen Schlaglängen verseilt sind, wird versucht, eine elektrische Entkopplung zu erreichen, um die Nachbarbeziehungen zu verbessern. Nun hat sich heraugestellt, daß bei gewissen derart hergestellten Grundbündeln die kapazitiven Kopplungen Kg bis K₁₂ nicht ausreichend gering waren, was darauf zurückzuführen ist, daß sich die Übergangsstrecken, die sogenannten Parallelstrecken, von der S- zur Z-Verseilung und umgekehrt bei den einzelnen SZ-Paaren oder-Vierern, die im Grundbündel nebeneinanderliegen, überlappen. Um diesen Mangel zu beheben, wurde versucht, diese störenden Parallelstrecken möglichst kurz zu halten, so daß die Überlappungswahrscheinlichkeit reduziert wurde ; dies erfordert aber einen erheblichen maschinellen Aufwand in der SZ-Verseilstrecke, ohne daß wirklich befriedigende Ergebnisse erzielt werden konnten.

Ein Fernmeldekabel der eingangs genannten Art ist durch die DE-B-26 39 232 bekannt. Dabei wird von verschließbaren Verseilnippeln Gebrauch gemacht, die während des Verseilprozesses dann geöffnet werden, wenn die Verseilelemente vorübergehend unverseilt sind, so daß der kreuzweise Austausch zweier Adern in verschiedenen Vierern möglich wird.

Der Erfindung liegt nun die Aufgabe zugrunde, ein Nachrichtenkabel aus SZ-Paaren oder -Vierern zu schaffen, bei dem die kapazitiven Kopplungen, insbesondere die Kopplungen Kg bis K₁₂, ausreichend gering sind und das mit relativ geringem maschinellen Aufwand herstellbar ist.

Erfindungsgemäß wird dies dadurch erreicht, daß die verseilten SZ-Adernpaare oder -Vierer des Grundbündels untereinander gekreuzt sind.

Dabei ist insbesondere eine systematische Kreuzung vorteilhaft, wobei jedes SZ-Adernpaar oder jeder SZ-Vierer während einer Kreuzungsperiode einmal zwischen die beiden gegenüberliegenden benachbarten SZ-Paare oder -Vierer verschoben ist. Durch die erfindungsgemäße Kreuzung der SZ-Paare oder -Vierer ergibt sich ein Grundbündel mit verbesserten elektrischen Kopplungen, insbesondere im Kg bis K₁₂-Bereich, bei dem überraschenderweise eine Verseilung der einzelnen Paare oder Vierer nach dem Kreuzen entfallen kann, denn durch das Kreuzen wird ebenfalls eine Art Verseileffekt erreicht. Hierdurch wird aber überraschenderweise ein erheblicher produktionsmäßiger Vorteil erzeilt, denn durch die Kombination der SZ-Verseilung der Paare bzw. Vierer und dem Kreuzen derselben im Grundbündel entsteht eine Herstellvorrichtung, die von der Produktivität leistungsfähiger und von den Kosten her günstiger ist als jedes der beiden Einzelverfahren. Denn der aufwendige, rotierende Aufwickler der SZ-Anlagen wird durch den Mischkopf plus stationärem Aufwickler ersetzt. Die langsamen, voluminösen Paarverseilmaschinen der bekannten Kreuzungs-Vorrichtungen werden durch den SZ-Teil ersetzt.

Die vorliegende Erfindung bezieht sich nicht nur auf das Kabel selbst, sondern auch auf eine spezielle Vorrichtung zum Herstellen des erfindungsgemäßen Kabels.

Sowohl das Kabel als auch die Vorrichtung werden anhand des in den beiliegenden Zeichnungen dargestellten Ausführungsbeispiels näher erläutert. Es zeigen :
Figur 1 einen Schnitt durch ein erfindungsgemäßes Kabel als Grundbündel,
Figur 2 ein Diagramm über den Verlauf der einzelnen SZ-Vierer eines erfindungsgemäßen Kabels über eine Kreuzungsperiode,
Figur 3 eine Prinzipansicht einer erfindungsgemäßen Herstellungsvorrichtung,
Figur 4 eine Ansicht eines Mischkopfes der Vorrichtung gemäß Fig. 3.

Wie sich aus Fig. 1 ergibt, besteht ein erfindungsgemäßes Kabel im dargestellten Ausführungsbeispiel aus fünf Verseilelementen 1, 2, 3, 4, 5, die als Vierer ausgebildet sind. Diese Vierer bestehen aus vier einzelnen Adern 6 bis 9, die miteinander SZ-verseilt sind. Dabei wird unter SZ-Verseilung eine Verseilung der Adern derart verstanden, daß diese.Adern abwechseln einen Rechtsdrall und einen Linksdrall mit einer drallfreien Übergangsstrecke haben. Die fünf Vierer bilden zusammen ein sogenanntes Grundbündel.

Wie sich aus den in Fig. 1 eingezeichneten Doppelpfeilen ergibt, erfahren die einzelnen Vierer des Grundbündels durch Kreuzen einen Platzwechsel. Hierbei handelt es sich vorzugsweise um eine systematische Kreuzung und zwar derart, daß jeder SZ-Vierer während einer Kreuzungsperiode einmal zwischen die beiden gegenüberliegenden, benachbarten SZ-Vierer verschoben wird. Der Doppelpfeil gibt an, daß zunächst der jeweilige Vierer wieder in seine Ausgangslage zurückgeführt wird, ehe der nächste entsprechend verschoben wird. Unter der Kreuzungsperiode wird diejenige Zeit verstanden, in der ale Vierer einmal aus ihrer Ausgangslage und wieder in diese zurückverschoben worden sind. Die Kreuzung der einzelnen SZ-Vierer während einer Kreuzungsperiode ergibt sich aus dem Diagramm in Fig. 2. Die Kreuzung der einzelnen SZ-Verseilelemente bewirkt, daß die kapazitiven Kopplungen Kg bis K₁₂ wesentlich verbessert werden, und zwar gegenüber Grundbündeln aus SZ-Verseilelementen, die eine derartige Kreuzung nicht aufweisen, sondern bei denen die einzelnen Verseilelemente abschließend verdrillt sind. Dabei ergibt sich der weitere wesentliche Vorteil, daß aufgrund der erfindungsgemäßen Kreuzung die abschließende sonst übliche Verseilung bzw. Verdrillung entfallen kann. Hieraus resultieren wesentliche herstellungstechnische Vorteile, wie dies anhand von Fig. 3 erläutert wird.

In Fig. 3 ist eine Herstellungsvorrichtung für ein erfindungsgemäßes Kabel im Prinzip dargestellt. Diese Vorrichtung besteht aus Ablaufgestellen mit jeweils vier Adernrollen 11, auf denen die einzelnen Adern jedes Vierers gespeichert sind. Von den Adernrollen 11 werden die Adern 6 bis 9 jedes Vierers 1 bis 5 abgezogen und einer SZ-Verseilstrecke 12 zugeführt. Diese SZ-Verseilstrecke arbeitet wie in dem DE-C-21 38 239 beschriebenen, so daß hier eine nähere Erläuterung des SZ-Verseilverfahrens und der Vorrichtung nicht erforderlich ist. Jedoch können auch andere bekannte SZ-Verseilvorrichtungen verwendet werden. Nach Verlassen der SZ-Verseilstrecke 12 werden die SZ-verseilten Vierer einem Mischkopf 13 zugeführt, der die Kreuzung der einzelnen SZ-Vierer untereinander, wie in Fig. 2 dargestellt, durchführt. Nach der Kreuzung im Mischkopf 13 durchlaufen die SZ-Vierer zur Bildung des fertigen Bündels 14 einen Verseilnippel 15. Hinter dem Verseilnippel 15 kann beispielsweise eine Wickelvorrichtung 16 zum Umwickeln des Bündels 14 angeordnet sein. Diese kann noch von einer Extrusionsvorrichtung, die nicht gezeigt ist, gefolgt werden, um einen Mantel um das Bündel 14 zu spritzen. Abschließend wird das fertiggestellte Bündel mittels eines stationären Aufwicklers 17 aufgewickelt. Durch die Kombination der SZ-Verseilung der Vierer und der anschließenden Kreuzung der Vierer untereinander wird neben den verbesserten Kopplungen eine Vorrichtung geschaffen, die von der Produktivität wesentlich leistungsfähiger und von den Kosten wesentlich günstiger ist als bisher bekannte Verfahren zur Herstellung von Grundbündeln. Darüber hinaus wird mittels der beschriebenen Vorrichtung und des damit einhergehenden Verfahrens die Möglichkeit geschaffen, das Kreuzen nicht nur bei Paaren, sondern auch bei Vierern als Grundelemente eines Grundbündels durchzuführen. Dabei ist die vorliegende Erfindung naturgemäß nicht nur auf die im Beispiel dargestellten SZ-Vierer als Grundelemente des Grundbündels beschränkt, sondern kann ebenfalls SZ-Paare als Grundelemente aufweisen.

Während die einzelnen Teile der Gesamtvorrichtung gemäß Fig. 3 übliche Teile bekannter Bauart darstellen, ist der Mischkopf 13 für die Zwecke der vorliegenden Erfindung besonders ausgestaltet. Dies soll anhand von Fig. 4 näher erläutert werden.

Der Mischkopf 13 besteht aus einer drehbar gelagerten Ringplatte 20, die mit einer Mittelöffnung 21 die durch diese Öffnung verlaufenden Vierer 1 bis 5 zentrisch umgibt.

Die Ringplatte 20 kann über ein Getriebe oder sonstige Antriebsmittel rotierend angetrieben werden. In Durchlaufrichtung der Vierer vor der Ringplatte 20 sind an einem Lagerring 22 in Lagerständern 23 Arme 24 schwenkbar gelagert. Der Lagerring 22 ist an einem Gestell 25 befestigt, das beispielsweise auf einer Bodenplatte oder dergleichen angeschraubt werden kann. Am freien Ende der Arme 24 sind Rollen 26 drehbar befestigt. Auf diesen Rollen 26 laufen. die in die Mittelöffnung 21 einlaufenden Vierer, so daß die Rollen 26 in ständigem Reibungskontakt mit den Vierern sind. Die Anzahl der Arme 24 entspricht der Anzahl der zu kreuzenden SZ-Verseilelemente, d. h., daß jedem Verseilelement 1 bis 5 ein bestimmter Arm zugeordnet ist. Die Arme 24 liegen mit ihrer Außenfläche 27 gegen Druckrollen 28 an. Die Druckrollen 28 sind ihrerseits an einem Schwenkhebel 29 endseitig befestigt, der ebenfalls im Lagerständer 23 schwenkbar gelagert ist. Die Rollen 28 sind in einer Nut 30 zwangsgeführt, die an der den Armen 24 zugekehrten Seitenfläche der Ringplatte 20 ausgebildet ist. Diese Nut 30 ist als Kurvenbahn ausgebildet und schließt sich kreisförmig. Die Kurvenbahn ist in einem gewissen Bereich eingezogen. Diese Einziehung entspricht demjenigen Weg, der erforderlich ist, um einen Arm 24 mit der endseitigen Rolle 26 derart zu verschwenken, daß das zugehörige Grundelment, d. h. der jeweilige SZ-Vierer, aus seiner Ausgangslage zwischen die beiden gegenüberliegenden benachbarten Vierer verschoben wird. Dies ist in Fig. 4 in bezug auf den Vierer 3, der zwischen die beiden Vierer 1 und 5 verschoben worden ist, dargestellt.

Dreht sich die Ringplatte 20 aus der in Fig. 4 dargestellten Stellung beispielsweise im Uhrzeigersinn weiter, wird zunächst der Vierer 3 in seine Ausgangslage zurückgehen und als nächstes der dem Vierer 4 zugeordnete Arm durch die Druckrolle 28 niedergedrückt, so daß der Vierer 4 zwischen die Vierer 1 und 2 verschoben wird. Nach einer Drehbewegung um 360 °C ist damit eine vollständige Kreuzungsperiode abgelaufen, und alle fünf Vierer sind einmal aus ihrer Ausgangsstellung verschoben worden.

Der Mischkopf 13 zeichnet sich durch eine sehr kompakte Bauweise aus und ermöglicht seine Anordnung unmittelbar vor dem Verseilnippel 15. Dies ist deshalb von Vorteil, da die SZ-Vierer so schnell wie möglich abgebunden werden sollen, um Drallverluste zu vermeiden. Dieser Forderung wird aufgrund dieser Ausführungsform in hohem Maße Genüge getan, da keinerlei Umlenkung der SZ-Vierer vor dem Durchlauf durch den Verseilnippel 15 erforderlich ist. Die beschriebene Ausgestaltung des Mischers ermöglicht eine konstruktive Einheit von Mischkopf und Verseilnippel.

## Patentansprüche

1. Fernmeidekabel, bestehend aus einem oder mehreren Grundbündeln, aus mindestens drei SZ-verseilten Adernpaaren oder -Vierern, dadurch gekennzeichnet, daß die verseilten Adernpaare oder -Vierer (1 bis 5) untereinander gekreuzt sind.

2. Fernmeldekabel nach Anspruch 1, gekennzeichnet durch eine Kreuzung derart, daß jedes SZ-Adernpaar '"'der jeder SZ-Vierer während einer Kreuzungspericde einmal zwischen zwei gegenüberliegende benachbarte SZ-Paare oder -Vierer (1 bis 5) verschoben ist.

3. Vorrichtung zur Herstellung eines Fernmeldekabels nach den Ansprüchen 1 und 2, bestehend aus feststehenden, drehbaren Adernrollen (11) für die einzelnen Adern (6-9), einer sich daran anschließenden SZ-Verseilstrecke sowie einem Verseilnippel (15) für die Bildung des Kabelbündels sowie einem Aufwickler (17), dadurch gekennzeichnet, daß in Laufrichtung der Adern (6 bis 9) vor dem Verseilnippel (15) zur Bündelbildung ein Mischkopf (13) angeordnet ist.

4. Vorrichtung nach Anspruch 3, dadurch gekennzeichnet, daß der Mischkopf aus einer die SZ-Paare oder -Vierer mittels einer Mittelöffnung (21) konzentrisch umgebenden Ringplatte mit einer auf einer Seitenfläche als Nut (30) ausgebildeten, sich kreisförmig schließenden Kurvenbahn besteht, und aus einem feststehenden Gestell (25) mit einem konzentrisch zur Ringplatte angeordneten Lagerring (22), an dem Arme (24) schwenkbar gelagert sind, die endseitig Rollen (26) tragen, die auf den SZ-Paaren oder -Vierern (1 bis 5) abrollen und die Arme (24) mit ihren Außenflächen (27) an in der Nut (30) zwangsgeführten Druckrollen (28) anliegen.

5. Vorrichtung nach Anspruch 4, dadurch gekennzeichnet, daß die Druckrollen (28) an einem Schwenkhebel (29) drehbar befestigt sind, der in einem Lagerständer (23) des Lagerrings (22) drehbar gelagert ist.

6. Vorrichtung nach Anspruch 4, dadurch gekennzeichnet, daß die Arme (24) am Lagerständer (23) schwenkbar gelagert sind.

7. Vorrichtung nach Anspruch 4, dadurch gekennzeichnet, daß die Anzahl der Arme (24) der Anzahl der zu kreuzenden Vierer (1 bis 5) entspricht.

## Claims

1. A telecommunication cable, comprising one or several basic bundles, of at least three stranded core pairs or core quads, characterized in that the stranded core pairs or core quads (1 to 5) are mutually crossed.

2. A telecommunication cable as claimed in Claim 1, characterized by such a crossing that each S2-core pair or each S2-core quad during a crossing period is shifted once between two opposite adjacent S2-core pairs or core quads (1 to 5).

3. A device for manufacturing a telecommunication cable as claimed in Claims 1 and 2, consisting of stationary rotatable core reels (11) for the individual cores (6-9), an adjoining S2 stranding path as well as a stranding nipple (15) for the formation of the cable bundle as well as a winding device (17), characterized in that in the direction of travel of the cores (6 to 9) a mixing head (13) is provided before the stranding nipple (15) to form the bundle.

4. A device as claimed in Claim 3, characterized in that the mixing head consists of a ring plate concentrically surrounding the S2-pairs or S2-quads by means of a control aperture (21) and having a circularly closing curved track formed on one side face as a groove (30) and of a stationary frame (25) having a bearing ring (22) arranged concentrically with the ring plate and to which arms (24) are journalled so as to be swingable, said arms comprising at their ends rollers (26) which uncoil towards the S2-pairs or S2-quads (1 to 5), said arms (24) engaging with their outer faces (27) pressure rollers (28) force- rotating in the groove (30).

5. A device as claimed in Claim 4, characterized in that the pressure rollers (28) are connected to a swing lever (29) so as to be rotatable, said lever being journalled in a bearing support (23) of the bearing ring (22) so as to be rotatable.

6. A device as claimed in Claim 4, characterized in that the arms (24) are journalled to the bearing support (23) so as to be swingable.

7. A device as claimed in Claim 4, characterized in that the number of arms (24) compounds to the number of quads (1 to 5) to be crossed.

## Revendications

1. Câble de télécommunication comprenant un ou plusieurs faisceaux de base, constitués par au moins trois paires ou quartes de conducteurs torsadés SZ, caractérisé en ce que les paires ou quartes torsadées SZ (1 à 5) des faisceaux de base sont croisées entre elles.

2. Câble de télécommunication selon la revendication 1, caractérisé en ce que chaque paire de conducteurs SZ ou chaque quarte SZ est déplacée pendant une période de croisement une fois entre les deux paires ou quartes SZ voisines (1 à 5) situées vis-à-vis.

3. Dispositif pour la réalisation d'un câble de télécommunication selon la revendication 1 ou 2, constitué par des rouleaux de conducteurs (11) pour les conducteurs séparés (6-9), une section de câblage SZ qui s'y raccorde ainsi qu'une filière de câblage (15) pour la formation du faisceau de câble ainsi qu'une enrouleuse (17), caractérisé en ce que dans la direction de passage des conducteurs (6 à 9) devant la filière de câblage (15) est prévue une tête mélangeuse (13) pour la formation des faisceaux.

4. Dispositif selon la revendication 3, caractérisé en ce que la tête mélangeuse est constituée par une plaque annulaire entourant de façon concentrique les paires ou quartes SZ par une ouverture centrale (21) et présentant un trajet incurvé qui se ferme de façon circulaire et qui est formé sur une face latérale comme rainure (30), et par un bâti stationnaire (25) présentant un anneau d'appui (22) prévu de façon concentrique par rapport à la plaque annulaire, auquel sont prévus de façon à pouvoir pivoter des bras (24) dont l'extrémité présente des rouleaux (26), qui se déroulent sur les paires ou quartes SZ (1 à 5) et que les bras (24) s'appliquent par leurs faces extérieures (27) contre les rouleaux de pression (28) qui suivent nécessairement la rainure (30).

5. Dispositif selon la revendication 4, caractérisé en ce que les rouleaux de pression (28) sont fixés de façon à pouvoir tourner sur un levier de pivotement (29) qui est fixé de façon à pouvoir tourner dans un support d'appui (23) de l'anneau d'appui (22).

6. Dispositif selon la revendication 4, caractérisé en ce que les bras (24) sont fixés de façon à pouvoir tourner sur le support d'appui (23).

7. Dispositif selon la revendication 4, caractérisé en ce que le nombre des bras (24) correspond au nombre des quartes (1 à 5) à croiser.
